# EUROPÄISCHE PATENTSCHRIFT

(11) **EP 1 161 598 B1**
(45) Veröffentlichungstag und Bekanntmachung des Hinweises auf die Patenterteilung: **04.02.2004**
(21) Anmeldenummer: 99938118.9
(22) Anmeldetag: 24.08.1999
(51) Int. Cl.: E01F 9/087

(54) **LEITSYSTEM ENTLANG VON STRASSENRÄNDERN, VORZUGSWEISE IN TUNNELS, FÜR DIE SICHERUNG VON FAHRZEUGEN**
GUIDE SYSTEM PLACED ALONG ROADSIDES, PREFERABLY IN TUNNELS, FOR PROTECTING VEHICLES
SYSTEME DE GUIDAGE PLACE LE LONG DE BORDS DE ROUTES, DE PREFERENCE DANS DES TUNNELS, POUR ACCROITRE LA SECURITE DE VEHICULES

(30) Priorität: 17.03.1999 CH 50499
(43) Veröffentlichungstag der Anmeldung: 12.12.2001
(73) Patentinhaber: Kaeser, Walter, 8127 Forch ZH (CH)
(72) Erfinder: Kaeser, Hans-Rudolf, 6976 Castagnola (CH)
(74) Vertreter: Luchs, Willi
(86) Internationale Anmeldenummer: PCT/CH1999/000390
(87) Internationale Veröffentlichungsnummer: WO 2000/055431

(56) Entgegenhaltungen:
- DE-A- 2 148 219
- DE-U- 29 709 317
- FR-A- 2 670 224
- US-A- 1 909 551
- US-A- 1 969 845
- US-A- 2 927 513
- US-A- 5 074 705

## Beschreibung

Die Erfindung betrifft ein Leitsystem entlang von Strassenrändern, vorzugsweise in Tunnels, nach dem Oberbegriff des Anspruchs 1.

Bei einem bekannten System sind die entlang dem Strassenrand verlaufenden Leitelemente als sogenannte Leitplanken aus einem länglichen Metallprofil mit wellen- oder andersförmigen Querschnitten gebildet. Solche Leitplanken bieten in der Regel einen ausreichenden Schutz für Fahrzeuge, welche aus irgendwelchen Gründen gegen diese Leitplanken prallen, damit sie nicht von der Strasse abkommen und über ein Bord hinunterfallen, mit einem neben der Strasse befindlichen Gegenstand, wie zum Beispiel mit einem Baum, einer Felswand oder dergleichen, kollidieren.

Nachteilig bei diesen herkömmlichen Leitplanken erweisen sich die bei einem Aufprall mit Sicherheit entstehenden Schäden wenigstens beim Fahrzeug und gegebenenfalls auch bei der Leitplanke. Ein solcher Aufprall kann auch dazu führen, dass das Fahrzeug nach der Kollision mit der Leitplanke unkontrolliert wieder in die Strasse zurück katapultiert wird und hierbei möglicherweise andere passierende Fahrzeuge in Gefahr bringen kann.

In Tunnels sind in der Regel keine Leitplanken, sondern es sind lediglich Randsteine mit entsprechenden Absätzen vorgesehen. Diese Absätze bieten jedoch für Fahrzeuge, welche aus unvorgesehenen Gründen gegen diese prallen, einen sehr schlechten Schutz, denn mit diesen besteht eine grosse Gefahr, dass ein Fahrzeug zum einen sehr schnell stark beschädigt wird und zum andern sich überschlagen kann oder - wie bereits oben erwähnt - wieder zurück auf die Fahrspur und möglicherweise auf die Gegenspur zurückgeschlagen wird.

Bei einem gattungsmässigen Leitsystem US-A-1 969 845 sind entlang des Strassenrandes verlaufende, aus koaxial aneinandergereihten Rollenelementen gebildete Leitelemente und diese haltende, jeweils mit einem Teil am Boden befestigte Stützkörper vorgesehen. Die Rollenelemente sind oberhalb der Strassenoberfläche in einem annähernd dem halben Raddurchmesser von Fahrzeugen entsprechenden Abstand angeordnet und an beiden Enden jeweils bei einer mit dem am Boden befestigten Teil verbundenen Stützplatte 16 drehbar gelagert. Die Stützplatten sind senkrecht zur Strassenoberfläche angeordnet. Die Drehachse der Rollenelemente ist gegenüber der zur Fahrspur hin zugewandten Seite der Stützplatte 16 und des am Boden befestigten Teiles zurückversetzt, so dass die Rollenelemente nur geringfügig zur Fahrspur hin gegenüber der Stützplatte 16 hervorstehen und mit dem Teil sogar etwa in gleicher vertikalen Ebene liegen. Dies bedeutet, dass eine Gefahr besteht, dass das Rad tangential neben dem Rollenelement auch den am Boden befestigten Teil touchieren kann oder - nachdem dass der Pneu beim Aufprall auf das Rollenelement etwas eingedrückt wurde - auch auf die zur Fahrspur hin zugewandte Seite der Stützplatte anstösst. Dies würde dazu führen, dass wenn ein an dem Rollenelement auffahrendes Fahrzeug mit seinem Rad an der Stützplatte hängen bleiben würde, dass dann das Fahrzeug insgesamt unkontrolliert auf die Strasse zurück katapultiert werden und damit erhebliche Gefahren für andere Verkehrsteilnehmer entstehen könnten.

Eine Vorrichtung nach der Druckschrift US-A-2,927,513 weist ebenfalls entlang des Strassenrandes verlaufende, aus koaxial aneinandergereihten Rohren und diese haltende Stützkörper auf. Diese Rohre müssen tief genug angeordnet sein, damit ein dieses touchierendes Fahrzeug nicht beschädigt werde. Dadurch besteht jedoch die Gefahr, dass der Wagen bei einem Aufprall mit diesem Leitsystem abgehoben und daraus eher eine verschlimmernde Wirkung auf den abhebenden Wagen hervorgerufen wird. Bei den Stützkörpern verlaufen ihre gegen die Strasse hin gerichteten Vorderseiten gegenüber der Rohre jeweils fast bündig vertikal nach unten und stellen folglich ein weiteres Gefahrenpotential für ein aufprallendes Fahrzeug dar.

Der vorliegenden Erfindung wurde demgegenüber die Aufgabe zugrundegelegt, ein Leitsystem nach der eingangs erwähnten Gattung zu schaffen, welches bei einfacher und kostengünstiger Herstellung eine verbesserte Sicherheit für Fahrzeuge bietet, welche von der Strasse abkommen.

Die Aufgabe ist erfindungsgemäss nach den Merkmalen des Anspruches I gelöst.

Mit diesem erfindungsgemässen Leitsystem kann die Sicherheit von Fahrzeugen, welche gegen die Strassenränder fahren, erheblich verbessert werden. Diese aus Rollenelementen bestehenden Leitelemente ermöglichen zum einen einen sanfteren Aufprall eines Fahrzeuges, da dieses meistens mit seinen Rädern als erstes diese Leitelemente berühren und zum andern bei der Berührung durch die entstehende Drehung der Rollenelemente eine Art Führung des sich vorwärtsbewegenden Fahrzeuges entsteht. Dieses kann somit vom Lenker sicher abgebremst und zum Stillstand gebracht werden, ohne dass an diesem Schäden, oder zumindest nur geringfügige Schäden entstehen.

Als sehr vorteilhaft hat sich bei ausgedehnten Versuchen herausgestellt, dass mit einem solchen erfindungsgemässen Leitsystem eine bedeutend geringere Gefahr besteht, dass ein Fahrzeug wieder zurück auf die Fahrbahn geschleudert wird.

Ausführungsbeispiele der Erfindung sowie weitere Vorteile derselben sind nachfolgend anhand der Zeichnung näher erläutert. Es zeigt:
- Fig.1: einen Querschnitt eines teilweise dargestellten Strassenrandes mit einem erfindungsgemässen Leitsystems, sowie ein angedeutetes Rad eines Fahrzeuges,
- Fig.2: eine Draufsicht des teilweise dargestellten Leitsystems nach Fig.1 mit einem Stützkörper,
- Fig.3: einen Querschnitt eines teilweise dargestellten Strassenrandes mit einer Variante eines erfindungsgemässen Leitsystems,
- Fig.4: eine Vorderansicht des Leitsystems nach Fig.3, und
- Fig.5: eine Draufsicht mit teilweisem Schnitt des Leitsystems in einer Kurve.

Fig.1 und Fig.2 zeigen ein Leitsystem 20 an einer Autostrasse, von welcher der Strassenrand 13 im Querschnitt veranschaulicht ist. Von diesem Strassenrand 13 ist das Fundament 12, die Strassenoberfläche 11, ein sich senkrecht zu dieser erhebender Absatz 14 und ein erhöhter horizontaler Gehsteg 16 ersichtlich. Ein solcher Strassenrand 13 präsentiert sich vielerorts, insbesondere auch in Tunnels, wie beispielsweise im Gotthard-Autotunnel, einem der längsten Strassentunnel Europas.

Erfindungsgemäss sind entlang dem Strassenrand 13 verlaufende Leitelemente aus koaxial aneinandergereihten Rollenelementen 21, 22 gebildet, welche bei Stützkörpern 30 drehbar gelagert und oberhalb der Strassenoberfläche 11 in einem annähernd dem halben Durchmesser eines Rades 15 eines Fahrzeuges 18 gebildeten Abstand angeordnet sind.

Diese aus den Rollenelementen 21, 22 erstellten Leitelemente sind derart am Strassenrand 13 beispielsweise eines bestehenden Tunnels befestigt, dass sie zu dem beim Strassenrand 13 vorhandenen Absatz 14 in einem geringen Abstand von einem bis zu fünf Zentimetern in Richtung der Fahrspur 11 vorstehen. Dies ermöglicht im Rahmen der Erfindung, dass wenn das Fahrzeug 18 gegen den Strassenrand 13 fährt, dass es in der Regel vorerst mit seinem vorderen Rad 15 als erstes diese Leitelemente berührt und zum andern bei der Berührung durch die entstehende Drehung des jeweiligen Rollenelementes 21, 22 eine Art Führung des sich an diesem entlang bewegenden Fahrzeuges 18 entsteht, von dem ferner noch die Frontseite 19 angedeutet ist. Das Auto kann somit vom darin befindlichen Lenker sicher abgebremst und zum Stillstand gebracht werden, ohne dass an diesem Schäden, oder zumindest nur geringfügige Schäden, entstehen.

Diese die Leitelemente bildenden Rollenelemente 21, 22 bestehen zweckmässigerweise jeweils aus einem verzinkten Metallrohr, wobei sie im Prinzip auch noch mit einem weichen Gummiüberzug oder dergleichen bestückt sein könnten. An beiden Enden sind die Rollenelemente 21, 22 von je einem am Stützkörper 30 angeordneten Wälzlager 23 drehbar gehalten. Der Stützkörper 30 hat zwei im Fundament 12 verankerte Widerhaken 32 oder dergleichen, einen mit diesen verbundenen, auf dem Boden stehender Profilträger mit einer Tragplatte 31 und eine beim Profilträger gegen die Fahrspur hin vorstehende Stützplatte 25, die mit ihrer Schmalseite zwischen zwei Rollenelementen 21, 22 liegt und ihr beidseitig je ein das Wälzlager 23 tragendes Halteglied 24 zugeordnet ist. Die Stützplatte 25 ist mit solchen Aussenabmessungen versehen, dass sie zumindest auf der gegen die Fahrspur 11 zugekehrten Seite mit Bezug auf die Rollenelemente 21, 22 nicht vorstehend angeordnet ist.

Des weiteren grenzen die Rollenelemente 21, 22 beim Stützkörper annähernd lückenlos aneinander an, damit ein sich mit wenigstens einem Rad 15 an diesen Rollenelementen touchierendes Fahrzeug 18 auch bei diesen Übergängen ohne Unterbruch an diesen Rollenelementen geführt ist. Sie sind hierbei derart ausgelegt, dass sie die durch das Fahrzeug 18 entstehenden Aufprallkräfte bis zu einem gewissen Grad ohne Deformierung aufnehmen können.

Die Rollenelemente 21, 22 weisen je eine Länge von einem bis fünf Metern auf und zwischen diesen ist je ein Stützkörper 30 vorgesehen. Sie sind beispielsweise durch die gesamte Tunnellänge an beiden Strassenrändern in der Art einer Rohrleitung montiert.

Fig.3 und Fig.4 zeigen eine andere Variante eines erfindungsgemässen Leitsystems 40, von dem nachfolgend nurmehr die Unterschiede zu demjenigen nach Fig.1 erläutert sind. Der hauptsächliche Unterschied besteht hierbei darin, dass sich der Absatz 54 beim Strassenrand 53 nicht senkrecht, sondern in einem Winkel von cirka 45° zur Fahrspur 11 erstreckt.

Eine auf einer Sockelplatte 50 befestigte Stützplatte 45 kann somit unmittelbar auf diesem Absatz 54 stehen und die Rollenelemente 21, 22 sind wiederum an Wälzlagern 23 oder ähnlichem drehbar gelagert. Sie sind im Rahmen der Erfindung oberhalb der Strassenoberfläche 11 in einem annähernd dem halben Durchmesser eines Fahrzeugrades gebildeten Abstand angeordnet und sie ermöglichen hierdurch eine optimale Führung eines Fahrzeuges, welches aus unvorgesehenen Gründen gegen den Strassenrand fährt.

Mit dem Leitsystem 20' gemäss Fig.5 ist verdeutlicht, dass sich dieses im Rahmen der Erfindung auch in einer Kurve anwenden lässt, wie dies beispielsweise in einem Parkhaus mit einem relativ kleinen Radius, aber auch in einer Strassenkurve mit einem grösseren Radius auftreten kann. Das eine längliche Rollenelement 21 ist hierbei mit dem annähernd im rechten Winkel zu diesem angeordneten Rollenelement 22 durch mehrere zueinander abgewinkelte Rollenelemente 61 verbunden. Diese Rollenelemente 61 bilden auf der Innenseite einen kontinuierlich verlaufenden Radius R und bei den Rollenelementen 21, 22 einen linienförmigen Übergang, so dass wenn ein Fahrzeug mit seinem Rad 15 gegen diese Rollenelemente 61 fährt, das Fahrzeug entlang dieser Rollenelemente 61 geführt ist. Diese Rollenelemente 61 sind jeweils auf einer Welle 65 gelagert, wobei mit Vorteil ein Wälzlager 66 vorhanden ist, um ein einwandfreies Drehen des Rollenelementes auf der Welle zu ermöglichen. Die Welle 65 ist vom einen bis zum anderen Rollenelement 21, 22 durchgehend angeordnet und an den Stützkörpern 60 befestigt. Es ist hierbei bezweckt, dass dieses Leitsystem im Stand ist, bis zu einem gewissen Masse ein in der Kurve aufprallendes Fahrzeug ohne Deformation zu führen.

Selbstverständlich könnte das Leitsystem gemäss Fig.5 auch eine Führung aussenseitig der Rollenelemente 66 bilden, wobei dann die Stützkörper innenseitig angeordnet sein müssten.

Die Erfindung ist mit den oben erläuterten Ausführungsbeispielen ausreichend dargetan. Sie liesse sich jedoch noch in anderen Varianten darstellen. So könnten diese aus Rollenelementen 21, 22 erstellten Leitelemente an einem Strassenrand anstelle von herkömmlichen Leitplanken oder zusätzlich an solche bestehende Leitplanken montiert sein.

Die Leitelemente könnten im Prinzip auch aus jeweils zwei oder noch mehr parallel übereinander koaxial aneinandergereihten Rollenelementen 21, 22 bestehen, wobei die gegen die Fahrspur hin ausgerichteten Rollenelemente mit ihren Aussenflächen eine vertikale Ebene bilden würden.

Das erfindungsgemässe Leitsystem liesse sich auch beispielsweise in einem Tunnel mit zwei Gegenspuren, wie sich dies beispielsweise im Gotthardtunnel präsentiert, in der Mitte der Strasse platzieren, so dass mit ihr verlässlich verhindert werden könnte, dass Fahrzeuge auf die Gegenspur gelangen könnten.

Solche erfindungsgemässen Leitsysteme könnten beispielsweise auch bei Parkplätzen, in Parkhäusern oder an ramponierten Strassenstellen angeordnet werden.

## Patentansprüche

1. Leitsystem entlang von Strassenrändern, vorzugsweise in Tunnels, für die Sicherung von Fahrzeugen, welches entlang *des mit einem vertikalen bzw. schrägen Absatz (14, 54)* versehenen Strassenrandes (13, 53) verlaufende, aus koaxial aneinandergereihten Rollenelementen (21, 22) gebildete Leitelemente und diese haltende, am Boden befestigte Stützkörper (30, 45) aufweist, wobei die Rollenelemente (21, 22) oberhalb der Strassenoberfläche (11) in einem annähernd dem halben Raddurchmesser von Fahrzeugen (18) entsprechenden Abstand angeordnet sind und an beiden Enden jeweils bei einer *einen Teil des Stützkörpers (30, 45) bildenden* Stützplatte (25, 45) drehbar gelagert sind, *wobei die Rollenelemente (21, 22) bei der Stützplatte (25, 45) annähernd lückenlos aneinander angrenzen,* wobei die Stützplatte (25, 45) horizontal bzw. schräg gegen die Strassenoberfläche hin verläuft, und dass die Stützplatte (25, 45) und die *Rollenelemente (21, 22) gegenüber dem vertikalen bzw. schrägen Absatz (14, 54) des Strassenrandes (13, 53)* gegen die Strassenoberfläche (11) hin vorstehen.

2. Leitsystem nach Anspruch 1, **dadurch gekennzeichnet, dass** der am Boden befestigte Teil (31) des Stützkörpers (30) durch einen am Boden stehenden und verankerten Profilträger mit einer Tragplatte (31) gebildet ist, wobei die Stützplatte (25) am Profilträger sich gegen die Strassenoberfläche hin horizontal erstreckend angebracht ist.

3. Leitsystem nach Anspruch 1, **dadurch gekennzeichnet, dass** die Stützplatte (25) auf einer Sockelplatte (50) befestigt *und zusammen mit dieser an dem schrägen Absatz (54) angebracht ist* und sich schräg gegen die Strassenoberfläche (11) hin erstreckt.

4. Leitsystem nach einem der vorhergehenden Ansprüche, **dadurch gekennzeichnet, dass** die Rollenelemente (21, 22) jeweils ein Metallrohr aufweisen, welches an beiden Enden von je einem Wälzlager (23) drehbar gehalten ist, wobei die Stützplatte (25, 45) mit ihrer Schmalseite zwischen zwei Rollenelementen (21, 22) liegt und ihr beidseitig je ein das Wälzlager (23) tragendes Halteglied (24) zugeordnet ist.

5. Leitsystem nach einem der vorhergehenden Ansprüche, **dadurch gekennzeichnet, dass** die Rollenelemente (21, 22) eine Länge von einem bis fünf Metern aufweisen und hierbei jeweils derart ausgelegt sind, dass sie annähernd die durch ein Fahrzeug (18) entstehenden Aufprallkräfte ohne bleibende Deformierung aufnehmen können.

6. Leitsystem nach einem der vorhergehenden Ansprüche, **dadurch gekennzeichnet, dass** die Rollenelemente (21, 22) beim Stützkörper (30, 45) annähernd lückenlos aneinander angrenzen, damit ein sich mit wenigstens einem Rad (15) an diesen Rollenelementen (21, 22) touchierendes, daran fortbewegendes Fahrzeug (18) auch bei diesen Übergängen ohne Unterbruch an diesen Rollenelementen geführt ist.

7. Leitsystem nach einem der vorhergehenden Ansprüche, **dadurch gekennzeichnet, dass** die Stützplatte (25, 45) mit solchen Aussenabmessungen versehen ist, dass sie zumindest auf der gegen die Strassenoberfläche zugekehrten Seite zu den Rollenelementen (21, 22) nicht vorstehend angeordnet ist.

8. Leitsystem nach einem der vorhergehenden Ansprüche, **dadurch gekennzeichnet, dass** die aus Rollenelementen (21, 22) erstellten Leitelemente in einem bestehenden Tunnel am Strassenrand (13) einer Strassenoberfläche (11) derart befestigt sind, dass sie zu den beim Strassenrand vorhandenen Absatz (14) in einem geringen Abstand von einem bis zu fünf Zentimetern in Richtung der Strassenoberfläche vorstehen.

9. Leitsystem nach einem der vorhergehenden Ansprüche, **dadurch gekennzeichnet, dass** die Leitelemente aus jeweils zwei oder noch mehr parallel übereinander koaxial aneinandergereihten Rollenelementen (21, 22) bestehen, wobei die gegen die Strassenoberfläche (11) hin gerichteten Aussenlinien der Rollenelemente (21, 22) in einer vertikalen Ebene liegen.

10. Leitsystem nach einem der vorhergehenden Ansprüche, **dadurch gekennzeichnet, dass** bei einer Strassenkurve mehrere nacheinander angeordnete, zueinander abgewinkelte Rollenelemente (61) vorhanden sind, welche das Leitsystem (20') zwischen zwei länglichen Rollenelementen (21) bilden.

## Claims

1. Guide system along roadsides, for preference in tunnels, for the safeguarding of vehicles, featuring guide elements running along the roadside (13, 53), which is provided with a vertical respectively oblique shoulder (14, 54), the guide elements are formed from roller elements (21, 22) arranged coaxially to one another, and support bodies (30, 45) holding these roller elements are secured to the ground, whereby the roller elements (21, 22) are arranged above the road surface (11) at a distance of approximately half the diameter of the wheel of a motor vehicle (18) and each is at both ends rotatably held at support plates (25, 45) forming a part of the support body (30, 45), whereby the roller elements (21, 22) adjoin one another at the support plate (25, 45) almost without a gap, whereby the support plate (25, 45) running horizontally or at an angle against the road surface and the support plate (25, 45) and the roller elements (21, 22) protrude to the road surface (11) with regard to the vertical respectively oblique shoulder (14, 54) of the roadside (13, 53).

2. Guide system according to claim 1, **characterised in that** the part (31) of the support body (30) secured to the ground is formed by a profile carrier element with a carrier plate (31) being arranged and secured to the ground, whereby the support plate (25) at the profile carrier element projecting against the road surface horizontally.

3. Guide system according to Claim 1, **characterised in that** the support plate (25) is secured on a base plate (50) and is together with the latter secured at the oblique shoulder (54) and extends in an angle to the road surface (11).

4. Guide system according to one of the preceding claims, **characterised in that** the roller elements (21, 22) in each case feature a metal tube, which is rotatably held at both ends by a roller bearing (23) in each case, whereby the support plate (25, 45) is located with its narrow side between two roller elements (21, 22) and to which a retaining element (24) carrying a roller bearing (23) is allocated in each case.

5. Guide system according to one of the preceding claims, **characterised in that** the roller elements (21, 22) feature a length from one to five meters, and in this context are designed in such a way that they can approximately absorb the impact forces incurred by a vehicle (18) without permanent deformation.

6. Guide system according to one of the preceding claims, **characterised in that** the roller elements (21, 22) adjoin one another at the support body (30) almost without a gap, so that a moving vehicle (18) which touches these roller elements (21, 22) with at least one wheel (15) will be guided even if it mounts over these roller elements or breaks through beneath them.

7. Guide system according to one of the preceding claims, **characterised in that** the support plate (25, 45) is of such external dimensions that it is not arranged so as to project towards the roller elements (21, 22) at least on the side turned against the road surface.

8. Guide system according to one of the preceding claims, **characterised in that** the guide elements formed from roller elements (21, 22) are secured at the roadside (13) of a road surface (11) in an existing tunnel in such a way that they project in the direction of the road surface by a slight amount, from one to five centimetres, beyond the shoulder (14) at the roadside.

9. Guide system according to one of the preceding claims, **characterised in that** the guide elements consist in each case of two or more roller elements (21, 22), whereby the roller elements directed towards the road surface (11) form a vertical plane with their outer faces.

10. Guide system according to one of the preceding claims, **characterised in that** several roller elements (61) are arranged next to one another at a bend in the road, inclined at an angle to one another, which form the guide system (20') between two longitudinal roller elements (21).

## Revendications

1. Système de guidage le long de bords de route, avantageusement dans des tunnels, pour la sécurité des véhicules, lequel système de guidage comporte des éléments de guidage, constitués par des éléments en forme de rouleaux (21, 22) disposés coaxialement en enfilade et s'étendant le long du bord (13, 53) de la route doté d'un gradin (14, 54) vertical resp. oblique, et des corps de soutien (30, 45) fixés au sol et supportant lesdits éléments de guidage, les éléments en forme de rouleaux (21, 22) étant disposés au-dessus de la surface (11) de la route à une distance correspondant approximativement à la moitié du diamètre des roues de véhicules (18) et étant montés à rotation au niveau de chacune de leurs deux extrémités sur une plaque de soutien (25, 45) formant une partie du corps de soutien (30, 45), les éléments en forme de rouleaux (21, 22) étant adjacents de façon à peu près jointive au niveau de la plaque de soutien (25, 45),
la plaque de soutien (25, 45) s'étendant horizontalement resp. obliquement par rapport à la surface de route, et
la plaque de soutien (25,45) et les éléments en forme de rouleaux (21, 22) saillant en direction de la surface (11) de la route par rapport au gradin vertical resp. oblique (14, 54) du bord (13, 53) de la route.

2. Système de guidage selon la revendication 1, **caractérisé en ce que** la partie (31) du corps de soutien (30) qui est fixée au sol est formée par un support profilé, placé et ancré au sol, qui comporte une plaque de support (31), la plaque de soutien (25) étant montée sur le support profilé en s'étendant horizontalement en direction de la surface de la route.

3. Système de guidage selon la revendication 1, **caractérisé en ce que** la plaque de soutien (25) est fixée sur une plaque de base (50) et est montée conjointement avec ladite plaque de base sur le gradin oblique (54) et s'étend obliquement en direction de la surface (11) de la route.

4. Système de guidage selon l'une des revendications précédentes, **caractérisé en ce que** les éléments en forme de rouleaux (21, 22) comportent chacun un tube métallique qui est supporté à rotation à chacune des deux extrémités par un palier de roulement (23), la plaque de soutien (25, 45) se trouvant au niveau de son petit côté entre deux éléments en forme de rouleaux (21, 22) et un élément de maintien (24), qui supporte le palier de roulement (23), étant associé à ladite plaque de soutien de chaque côté de celle-ci.

5. Système de guidage selon l'une des revendications précédentes, **caractérisé en ce que** les éléments en forme de rouleaux (21, 22) ont une longueur comprise entre 1 et 5 m et sont étudiés à chaque fois de façon pouvoir pratiquement recevoir, sans déformation permanente, des forces de collision générées par un véhicule (18).

6. Système de guidage selon l'une des revendications précédentes, **caractérisé en ce que** les éléments en forme de rouleaux (21, 22) sont adjacents de façon à peu près jointive au niveau du corps de soutien (30, 45) de façon à guider sans interruption au niveau de ces éléments en forme de rouleaux, même au niveau de leur jonction, un véhicule (18) qui touche avec au moins une roue (15) ces éléments en forme de rouleaux (21, 22) et qui se déplace contre ceux-ci.

7. Système de guidage selon l'une des revendications précédentes, **caractérisé en ce que** la plaque de soutien (25, 45) a des dimensions extérieures telles qu'elle est agencée sans faire saillie au moins du côté des éléments en forme de rouleaux (21, 22) qui est dirigé vers la surface de la route.

8. Système de guidage selon l'une des revendications précédentes, **caractérisé en ce que** les éléments de guidage, constitués par des éléments en forme de rouleaux (21, 22), sont fixés au bord (13) d'une surface (11) de la route dans un tunnel existant de façon à faire saillie en direction de la surface de la route sur une faible distance comprise entre 1 et 5 cm par rapport au gradin (14) présent au niveau du bord de la route.

9. Système de guidage selon l'une des revendications précédentes, **caractérisé en ce que** les éléments de guidage sont chacun constitués par deux éléments en forme de rouleaux (21, 22), ou plus, disposés coaxialement en enfilade et en parallèle les uns au-dessus des autres, et les lignes extérieures des éléments en forme de rouleaux (21, 22), qui sont dirigées vers la surface (11) de la route, se trouvent dans un plan vertical.

10. Système de guidage selon l'une des revendications précédentes, **caractérisé en ce qu'**il est prévu dans un virage plusieurs éléments en forme de rouleaux (61) qui sont disposés les uns à la suite des autres en formant une courbe et qui forment le système de guidage (20') entre deux éléments rectilignes en forme de rouleaux (21).
